# EUROPÄISCHE PATENTSCHRIFT

(11) **EP 0 180 040 B1**
(45) Veröffentlichungstag und Bekanntmachung des Hinweises auf die Patenterteilung: **07.09.1988**
(21) Anmeldenummer: 85112262.2
(22) Anmeldetag: 27.09.1985
(51) Int. Cl.: H01J 29/07

(54) **Farbbildröhre**
Colour display tube
Tube image couleur

(30) Priorität: 29.09.1984 DE 3435891
(43) Veröffentlichungstag der Anmeldung: 07.05.1986
(73) Patentinhaber: Nokia Graetz Gesellschaft mit beschränkter Haftung, D-7530 Pforzheim (DE)
(72) Erfinder: Brunn, Otto, D-7314 Wernau (DE)

(56) Entgegenhaltungen:
- GB-A- 2 081 001
- GB-A- 2 097 996
- US-A- 4 467 242
- PATENTS ABSTRACTS OF JAPAN, Band 7, Nr. 218 (E-200) [1363], 28. September 1983; & JP - A - 58 111 242

## Beschreibung

Die Erfindung bezieht sich auf eine Farbbildröhre gemäß dem Oberbegriff des Anspruchs 1.

Aus der DE-A-3 215 742 ist eine deratige Farbbildröhre bekannt, deren Stifte zum Tragen der Maske unter einem derartigen Winkel in dem Rand der Schirmwanne eingeschmolzen sind, daß ihre Längsachsen parallel zum zu der betreffenden Ecke abgelenkten Elektronenstrahl verlaufen. Die freien Enden der Stifte sind kegelig und die Halteglieder sind zweiteilig ausgebildet. Ein erstes Teil der Halteglieder weist eine nahezu dreieckige Form auf und hat an seinem nicht mit der Maske befestigten Ende ein großes Loch. Dieses Loch wird teilweise von einem am ersten Teil befestigten zweiten Teil mit einer kleinen Öffnung abgedeckt. Die Öffnungen in den zweiten Teilen umfassen im zusammengebauten Zustand der Farbbildröhre die Stifte.

Vor dem Einbau der Maske in die Schirmwanne sind die beiden Teile der Halteglieder nicht fest miteinander verbunden; sondern sie werden von Federn und Fahnen gehalten. Die Maske wird unter zwischenfügung einer Abstandslehre in die schirmwanne gelegt und dann werden die Teile der Halteglieder miteinander befestigt.

Der Erfindung liegt daher die Aufgabe zugrunde, die Farbbildröhre der eingangs genannten Art derart auszugestalten, daß ein Toleranzausgleich zwischen der Schattenmaske und den Stiften in der Schirmwanne beim erstmaligen Einsetzen in einfacher Weise und mit einfachen Haltegliedern möglich ist.

Die Lösung dieser Aufgabe erfolgt mit den im Anspruch 1 angegebenen Mitteln. Vorteilhafte Ausgestaltungen sind in den Unteransprüchen enthalten.

Die Erfindung wird nun anhand von in den Figuren gezeigten Ausführungsbeispielen näher erläutert. Es zeigen:
Fig. 1 die Draufsicht auf eine Schirmwanne mit einer eingesetzten Schattenmaske ;
Fig. 2 die Draufsicht und die Seitenansicht einer ersten Ausführungsform der Halteglieder ;
Fig.3 die Draufsicht und die Seitenansicht einer zweiten Ausführungsform der Halteglieder ;
Fig.4 die Draufsicht und die Seitenansicht einer dritten Ausführungsform der Halteglieder und
Fig. 5 die Seitenansicht einer vierten Ausführungsform, teilweise geschnitten dargestellt.

In Fig. 1 ist von einer üblichen Farbbildröhre nur die Schirmwanne 1 mit der eingesetzten Schattenmaske 2 dargestellt. Es sind in diese Darstellung die x-Achse, die y-Achse und die Diagonalen D1 und D2 eingezeichnet. Die Fläche auf dem Rand 4 der Schirmwanne 1, an welcher die Schirmwanne mittels Glaslot mit dem Konus verbunden wird, ist mit 3 bezeichnet. Die Schirmwanne 1 trägt auf ihrer Innenseite die nicht dargestellte Leuchtschicht. Im Schnittpunkt der Diagonalen D1 und D2 mit dem Rand 4 der Schirmwanne 7 sind Stifte 5 angeordnet, die über Halteglieder 6 die Schattenmaske 2 tragen. Die Halteglieder 6 greifen am Rand 7 der Schattenmaske 2 an.

Die Symmetrieachse (Längsachse) der Farbbildröhre steht im Schnittpunkt der x-Achse mit der y-Achse senkrecht auf der Zeichenebene. Die Halterung der Maske 2 muß nicht in den Ecken der Schirmwanne 1 erfolgen, sondern kann auch in den Schnittpunkten der x-und der y-Achse mit dem Rand 7 der Schattenmaske 2 und dem Rand 4 der Schirmwanne vorgesehen sein.

In Fig. ist eine erste Ausführungsform eines Haltegliedes 6 in zwei Ansichten dargestellt. Das Halteglied 6 besteht aus zwei Teilen 6a und 6b, die zum Teil übereinanderliegen. Das Teil 6a ist an seinem freien Ende mit dem etwa dreieckigen Loch 8 versehen, durch das der Stift 5 greift. Am freien Ende des Teiles 6b ist eine symmetrisch zur Längsachse des Haltegliedes 6 liegende Aussparung 9 vorhanden, so daß das Teil 6b in zwei Zinken 10a und 10b ausläuft. Diese Zinken 10a, 10b werden mit dem Rand 7 der Schattenmaske 2 verbunden.

Die Teile 6a und 6b sind zueinander beweglich angeordnet, was durch ein im einander überdeckenden Bereich der Teile vorhandenes Drehgelenk erreicht wird. Das Drehgelenk besteht bei dieser Ausführungsform des Haltegliedes 6 aus einem Rohrniet 11.

Das freie Ende des Teiles 6a ist wesentlich schmaler als sein vom Teil 6b überdeckter Bereich. Hierdurch weist das Teil 6a zwei Schultern 13 auf, deren Rand auf einem Kreisbogen liegt. Der Kreisbogen wird durch einen vom Rohrniet 11 bis zu den schultern 13 reichenden Radius bestimmt. In der Mitte der Schulter 13 ist je einer der Führungslappen 12 vorhanden, die den Rand des Teiles 6b umgreifen. Dieser Rand des Teiles 6b bildet einen Teil eines Kreisbogens, der durch den erwähnten Radius bestimmt wird. Die Längsachsen der Führungslappen 12 verlaufen in ihrer Verlängerung durch den Rohrniet 11. Durch diese Anordnung der Fuhrungslappen 12 werden die beiden Teile 6a und 6b des Haltegliedes 6 in etwa einer Ebene gehalten und der Rohrniet 11 entla- . stet, ohne daß die Drehbewegung der Teile gegeneinander behindert oder eingeschränkt wäre.

In Fig. 3 ist eine zweite Ausführungsform eines Haltegliedes 6 in zwei Ansichten dargestellt, bei der gegenüber der ersten Ausführungsform das Drehgelenk einfacher ausgeführt ist. Das Teil 6a weist an seinem vom Teil 6b überdeckten Ende einen Einschnitt 14 auf und die Aussparung 9 zwischen den zinken 10a, 10b im Teil 6b reicht bis auf den Grund des Einschnittes 14. Die Aussparung 9 ist nahe dem Grund des Einschnittes durch einen Kreisbogen begrenzt. Im Schnittpunkt der Längsachse des Haltegliedes 6 mit dem Einschnitt 14 ist am Teil 6a ein Führungslappen 15 angeordnet, der um den Rand des Teiles 6b im Bereich des Ausschnittes 9 herumgreift. Bei dieser Ausführungsform ist also das die Teile 6a und 6b verbindende Drehgelenk auf einfache Weise aus den zwei Führungslappen 12 und dem diesen gegenüberliegenden Führungslappen 15 gebildet.

In Fig. 4 ist eine dritte Ausführungsform eines Haltegliedes in zwei Ansichten dargestellt. Wenn zwischen den beiden Teilen 6a und 6b des Haltegliedes 6 nur eine seitliche Verschiebung ausreichend ist, dann kann diese Ausführungsform gewählt werden. Das Teil 6a weist wieder an den Schultern 13 Führungslappen 12 auf, die um das Teil 6b greifen. Hierbei ist der Verlauf der Schultern 13 dadurch vereinfacht, daß ihr Rand senkrecht auf der Längsachse des Haltegliedes 6 steht. In gleicher Weise weist das Teil 6b Schultern 16 auf, deren Rand auch senkrecht auf der Längsachse des Haltegliedes steht. Am Rand des vom Teil 6b überdeckten Endes des Teiles 6a sind zwei weitere Führungslappen 17 vorhanden, die die Schultern 16 am Teil 6b umgreifen. Die mögliche seitliche Bewegung der Teile 6a und 6b gegeneinander ist durch den jeweiligen Anschlag eines Führungslappens 12 an das schmale freie Ende des Teiles 6a bzw. eines Führungslappens 17 an einen Zinken 10 am freien Ende des Teiles 6b begrenzt.

Bei einer Farbbildröhre mit einer rahmenlosen Schattenmaske 2 können die Halteglieder 6 auch gemäß der in Fig.5 dargestellten Ausführungsform ausgebildet sein. Hierbei dient das Teil 6b der Halteglieder gleichzeitig als Eckenverstärkung 18 fur die Schattenmaske 2. Im Überlappungsbereich der Teile 6a und 6b ist als Drehgelenk der Rohrniet 11 angeordnet. Zur Versteifung des Teiles 6a kann es mit umgefalzten Rändern 19 versehen sein.

Vor dem Einbau der Schattenmaske 2 in die Schirmwanne 1 werden die Halteglieder 6 an den dafür vorgesehenen Stellen mit dem Rand 7 der Schattenmaske 2, direkt mit der Schattenmaske oder über ein Zwischenstück mit der Schattenmaske verbunden. Die Schattenmaske 2 wird in die Schirmwanne 1 eingesetzt und dabei werden gleichzeitig die Halteglieder 6 auf die Stifte 5 geschoben. Durch die Beweglichkeit der beiden Teile der Halteglieder findet dabei ein Ausgleich der Toleranzen durch eine mögliche Bewegung quer zur Symmetrieachse der Farbbildröhre statt. Der Abstand der Schattenmaske von der Leuchtschicht bleibt dabei unverändert. Die Halteglieder werden danach dadurch in ihrer eingenommenen Lage fixiert, daß die Teile der Halteglieder, zum Beispiel durch Punktschweißen mittels eines Laserstrahles, miteinander verbunden werden.

Die neuen, einfachen Halteglieder 6 können außerhalb der Farbbildröhre montiert und an der Schattenmaske befestigt werden. Hierdurch liegt dann der Abstand zwischen der Schattenmaske und der Leuchtschicht nach dem Einsetzen in die Schirmwanne fest, so daß keinerlei Abstandslehren benötigt werden. Der Ausgleich eventueller Toleranzen in der Richtung quer zur Symmetrieachse der Farbbildröhre erfolgt dann wie schon beschrieben.

Es ist noch anzumerken, daß es auch möglich ist, die Halteglieder mit den dann einfacher ausgebildeten Stiften im Rand der Schirmwanne fest zu verbinden und zwischen der Schattenmaske und den dort anliegenden Enden der Halteglieder die lösbare Verbindung vorzusehen.

## Patentansprüche

1. Farbbildröhre mit einer Schirmwanne (1) und einem Konus mit Hals, bei der im Hals ein Elektronenstrahlerzeugungssystem angeordnet, die Innenfläche der Schirmwanne mit einer Leuchtschicht versehen und in der Nähe der Schirmwanne eine Schattenmaske (2) befestigt ist, an der zweiteilige Halteglieder (6) befestigt sind, die an ihrem freien Ende je ein Loch (8) aufweisen, in die in der Schirmwanne (1) angebrachte Stifte (5) eingreifen und die durch Sicherungsfedern an den Stiften (5) gehalten sind, dadurch gekennzeichnet, daß zwischen den beiden Teilen (6a, 6b) der Halteglieder (6) Führungsmittel (11, 12, 13, 15, 16, 17) vorgesehen sind, die eine Relativbewegung der beiden Teile (6a, 6b) der Halteglieder (6) zueinander in einer den beiden Teilen (6a, 6b) gemeinsamen, zur Längsachse der Farbbildröhre senkrechten Ebene erlauben.

2. Farbbildröhre nach Anspruch 1, dadurch gekennzeichnet, daß die beiden Teile (6a, 6b) jedes Haltegliedes (6) überlappen und im Überlappungsbereich durch ein Drehgelenk (11) miteinander verbunden sind.

3. Farbbildröhre nach Anspruch 2, dadurch gekennzeichnet, daß das Drehgelenk aus einem Rohrniet (11) besteht.

4. Farbbildröhre nach Anspruch 3, dadurch gekennzeichnet, daß das erste Teil (6a) des Haltegliedes (6) zwei Schultern (13) mit je einem Führungslappen (12) aufweist, die das Ende des zweiten Teiles (6b) umgreifen.

5. Farbbildröhre nach Anspruch 2, dadurch gekennzeichnet, daß das Drehgelenk aus einem Führungslappen (15) am Rand des ersten Teiles (6a) besteht, der das zweite Teil (6b) umgreift und diesem Führungslappen (15) gegenüber am Ende des ersten Teiles (6a) zwei weitere Führungslappen (12) vorhanden sind, die das zweite Teil (6b) an seinem Ende umgreifen.

6. Farbbildröhre nach Anspruch 1, dadurch gekennzeichnet, daß die beiden Teile (6a, 6b) der Halteglieder (6) uber eine Geradfuhrung miteinander verbunden sind.

7. Farbbildröhre nach Anspruch 6, dadurch gekennzeichnet, daß das erste Teil (6a) mit vier Führungslappen (12, 17) das zweite Teil (6b) in der Weise umgreift, daß je zwei Führungslappen (12 bzw. 17) auf einer senkrecht zur Längsachse der Halteglieder (6) stehenden Verbindungslinie liegen und die beiden Verbindungslinien parallel zueinander verlaufen.

8. Farbbildröhre nach Anspruch 2, 3 oder 6, mit einer rahmenlosen Schattenmaske, dadurch gekennzeichnet, daß das an der Schattenmaske (2) befestigte Teil (6b) gleichzeitig eine Eckenverstärkung (18) für die Schattenmaske bildet.

## Claims

1. Colour picture tube comprising a face plate (1) and a cone with a neck, with an electron gun system disposed inside the neck and the inner surface of the face plate coated with a layer of phosphor, and with a shadow mask (2) mounted in the proximity of the face plate, on which shadow mask (2) there are mounted two-part holding members (6) which each have at their free ends a hole into which pins (5) provided in the face plate (1) engage and which are retained at the pins (5) with the aid of locking springs, characterized in that, between the two parts (6a, 6b) of the holding members (6) , guiding means (11, 12, 13, 15, 16, 17) are provided which permit a movement of the two parts (6a, 6b) of the holding members (6) in relation to each other in a plane which is common to the two parts (6a, 6b) and perpendicular to the longitudinal axis of the colour picture tube.

2. A colour picture tube as claimed in Claim 1, characterized in that the two parts (6a, 6b) of each holding member (6) overlap each other and, within the overlapping range, are joined to one another with the aid of a swivel joint (11).

3. A colour picture tube as claimed in Claim 2, characterized in that the swivel joint consists of a tubular rivet (11).

4. A colour picture tube as claimed in Claim 3, characterized in that the first part (6a) of the holding member (6) comprises two shoulders (13) which are each provided with a guide flap (12) extending around the end of the second part (6b).

5. A colour picture tube as claimed in Claim 2, characterized in that the swivel joint consists of a guide flap (15) at the rim portion of the first part (6a) which extends around the second part (6b), and that opposite this guide flap (15), at the end of the first part.(6a), two further guide flaps (12) are provided which extend around the end of the second part (6b).

6. A colour picture tube as claimed in Claim 1, characterized in that the two parts (6a, 6b) of the holding members (6) are joined to one another via a straight line motion device.

7. A colour picture tube as claimed in Claim 6, characterized in that the first part (6a) embraces the second part (6b) with four guide flaps (12,17) in such a way that in each case two side flaps (12 or 17) lie on a connecting line which is perpendicular to the longitudinal axis of the holding members (6), with the two connecting lines running parallel to one another.

8. A colour picture tube as claimed in Claim 2, 3 or 6, comprising a frameless shadow mask, characterized in that the part (6b) mounted on the shadow mask (2) simultaneously serves as a corner reinforcement (18) for the shadow mask.

## Revendications

1. Tube image couleur comprenant un écran (1) et un cône comportant un col, un système de canons électroniques étant disposé à l'intérieur du col et la surface interne de l'écran étant enduite d'une couche luminescente, tandis qu'un masque perforé (2) est disposé à proximité de l'écran, auquel des éléments de soutien (6) en deux parties sont fixés, lesquels comprennent chacun un trou (8) à leurs extrémités libres, des broches (5) prévues dans l'écran (1) s'engageant dans ces trous et y étant retenues par des ressorts de fixation, caractérisé en ce que des moyens de guidage (11, 12, 13, 15, 16, 17) sont prévus entre les deux parties (6a, 6b) des éléments de soutien (6), permettant un mouvement relatif des deux parties (6a, 6b) des éléments de soutien (6) l'une par rapport à l'autre, dans un plan commun aux deux parties (6a, 6b) et perpendiculaire à l'axe longitudinal du tube image couleur.

2. Tube image couleur selon la revendication 1, caractérisé en ce que les deux parties (6a, 6b) de chaque élément de soutien (6) se recouvrent et, dans leur zone de recouvrement, sont couplées l'une à l'autre par un joint tournant (11).

3. Tube image couleur selon la revendication 2, caractérisé en ce que le joint tournant comprend un rivet tubulaire (11).

4. Tube image couleur selon la revendication 3, caractérisé en ce que la première partie (6a) de l'élément de soutien (6) comprend deux épaulements (13) qui sont chacun pourvus d'une languette de guidage (12) s'étendant autour de l'extrémité de la deuxième partie (6b).

5. Tube image couleur selon la revendication 2, caractérisé en ce que le joint tournant consiste en une languette de guidage (15) au bord de la première partie (6a) s'étendant autour de la deuxième partie (6b) et en ce que, à l'opposé de cette languette de guidage (15), à l'extrémité de la première partie (6a) deux autres languettes de guidage (12) s'étendent autour de l'extrémité de la deuxième partie (6b).

6. Tube image couleur selon la revendication 1, caractérisé en ce que les deux parties (6a, 6b) de l'élément de soutien (6) sont couplées l'une à l'autre par un dispositif de guidage en ligne droite.

7. Tube image couleur selon la revendication 6, caractérisé en ce que la première partie (6a), par quatre languettes (12, 17) embrasse la deuxième partie (6b) de manière qu'à chaque fois deux languettes de guidage (12, ou 17) se trouvent selon une ligne de connexion qui est perpendiculaire à l'axe longitudinal de l'élément de soutien (6), les deux lignes de connexion s'étendant parallèlement l'une à l'autre.

8. Tube image couleur selon la revendication 2, 3 ou 6, et comprenant un masque perforé sans cadre support caractérisé en ce que la partie (6b) qui est montée sur le masque perforé (2) sert en même temps de cornière de renforcement pour le masque perforé.
